# EUROPÄISCHE PATENTANMELDUNG

(11) **EP 4 691 903 A1**
(43) Veröffentlichungstag der Anmeldung: **11.02.2026**
(21) Anmeldenummer: 24193412.4
(22) Anmeldetag: 07.08.2024
(51) Int. Cl.: B63B 32/51, B63B 32/60

(54) **HYDRODYNAMISCHE WIRKVORRICHTUNG FÜR EIN AUFBLASBARES HYDROFOIL- WASSERSPORTGERÄT**

(71) Anmelder: AEROFOILS GmbH, 85748 Garching (DE)
(72) Erfinder: HOFMANN, Franz, 85051 Ingolstadt (DE); RAUSCH, Thomas, 95237 Weissdorf (DE); HAAG, Christian, 85748 Garching (DE); RÖSSLER, Christian, 85748 Garching (DE)
(74) Vertreter: Wenzel Nemetzade Warthmüller Patentanwälte Part mbB

(57) **Zusammenfassung**

Offenbart ist ein eine hydrodynamische Wirkvorrichtung (100) für einen Schwimmkörper (10) eines aufblasbaren Wassersportgeräts (1). Die hydrodynamische Wirkvorrichtung (100) weist einen Befestigungsabschnitt (102) zur Befestigung der hydrodynamischen Wirkvorrichtung (100) am hinteren Ende (18) des Schwimmkörpers (10), beispielsweise an einem Boden (12) des Schwimmkörpers (10), auf. Die hydrodynamische Wirkvorrichtung (100) weist wenigtens einen relativ zu dem Befestigungsabschnitt (102) bewegbaren Abrisskantenabschnitt (104) auf, der beim Bewegen des Schwimmkörpers (10) auf der Wasseroberfläche in Kontakt mit Wasser ist, um zumindest am hinteren Ende (18) des Schwimmkörpers (10) einen verbesserten und flexiblen Strömungsabriss zu bewirken.

## Beschreibung

### TECHNISCHES GEBIET

Die Erfindung betrifft eine hydrodynamische Wirkvorrichtung für ein aufblasbares Hydrofoil-Wassersportgerät.

### HINTERGRUND

Hydrofoil-Wassersportgeräte erfreuen sich zunehmender Beliebtheit. Insbesondere Hydrofoil-Wassersportgeräte mit aufblasbarem Board erlangen aufgrund ihres kleinen Packmaßes zunehmende Bedeutung.

Bei Hydrofoil-Wassersportgeräten, wie eFoils oder eFoil-Scootern oder auch Wingfoils und SUP Foils, werden aufblasbare Boards aus Dropstitch-Material verwendet. Diese Boards haben jedoch Einschränkungen in der Bauform, insbesondere in den Radien der Kanten (Rails), die entlang der Seiten des Boards verlaufen, und in der Form des Hecks, was zu suboptimalen Strömungseigenschaften führen kann.

Zudem können Bauungenauigkeiten zu Unterschieden im Fahrverhalten führen. Auch eine Rocker-Form im Heckbereich, also eine Krümmung des Boards im Heckbereich nach oben (oder unten), kann das Angleit- und Ablöseverhalten beeinflussen. Eine ausgeprägte Rocker-Form kann dazu führen, dass sich die Spitze des eFoils aufbäumt und das Anfahren erschwert wird.

### ZUSAMMENFASSUNG

Es besteht ein Bedarf an einer strömungstechnischen Optimierung von aufblasbaren Hydrofoil-Wassersportgeräten, die die vorstehenden Nachteile überwinden oder zumindest reduzieren.

Es ist die Aufgabe der Erfindung, eine verbesserte hydrodynamische Wirkvorrichtung für ein aufblasbares Wassersportgerät, beispielsweise ein aufblasbares Hydrofoil-Wassersportgerät bereitzustellen. Ferner ist es eine Aufgabe der Erfindung, ein aufblasbares Wassersportgerät, beispielsweise ein aufblasbares Hydrofoil-Wassersportgerät, mit einer verbesserten hydrodynamischen Wirkvorrichtung bereitzustellen.

Die Aufgabe wird durch den im unabhängigen Anspruch 1 beschriebenen Gegenstand gelöst. Vorteilhafte Weiterbildungen sind Gegenstand der abhängigen Ansprüche.

Gemäß einer Ausführungsform ist eine hydrodynamische Wirkvorrichtung für einen Schwimmkörper eines aufblasbaren Wassersportgeräts geschaffen. Die Wirkvorrichtung kann einen Befestigungsabschnitt zur Befestigung der hydrodynamischen Wirkvorrichtung am hinteren Ende des Schwimmkörpers, beispielsweise an einem Boden des Schwimmkörpers, aufweisen. Die hydrodynamische Wirkvorrichtung weist ferner wenigstens einen relativ zu dem Befestigungsabschnitt bewegbaren Abrisskantenabschnitt auf, der beim Bewegen des Schwimmkörpers auf der Wasseroberfläche in Kontakt mit Wasser ist, um zumindest am hinteren Ende des Schwimmkörpers einen verbesserten Strömungsabriss zu bewirken.

Der Abrisskantenabschnitt kann so konfiguriert sein, dass dieser durch die am Schwimmkörper und/oder am Befestigungsabschnitt herrschende Strömung bewegbar und/oder orientierbar ist. Die hydrodynamische Wirkvorrichtung kann fahnenartig ausgebildet sein. Die hydrodynamische Wirkvorrichtung kann in der Art einer Lasche ausgebildet sein.

Die hydrodynamische Wirkvorrichtung kann einen flexiblen Verbindungsabschnitt aufweisen, der den Abrisskantenabschnitt und den Befestigungsabschnitt verbindet. Der bewegbare Abrisskantenabschnitt kann durch Verformung, beispielsweise elastische Verformung, des Verbindungsabschnitts relativ zu dem Befestigungsabschnitt bewegt werden.

Der Verbindungsabschnitt kann einen dünnwandigen Abschnitt aufweisen. Der Verbindungsabschnitt kann als dünnwandiger Abschnitt ausgebildet sein. Der dünnwandige Abschnitt kann derart am Schwimmkörper angebracht werden, dass der dünnwandige Abschnitt eine Bodenfläche des Schwimmkörpers verlängert. Zusätzlich oder alternativ kann der dünnwandige Abschnitt derart am Schwimmkörper angebracht werden, dass dieser in Rückwärtsrichtung des Schwimmkörpers vom Heck des Schwimmkörpers in der Art eines Kragarms vorsteht. Zusätzlich oder alternativ können der Abrisskantenabschnitt und der Verbindungsabschnitt in der Art eines Kragarms vom Befestigungsabschnitt wegragen. Zusätzlich oder alternativ können zumindest der Abrisskantenabschnitt und der Verbindungsabschnitt biegeschlaff oder forminstabil ausgebildet sein.

Der Abrisskantenabschnitt und der Verbindungsabschnitt können aus einem Stück ausgebildet sein. Der Abrisskantenabschnitt, der Verbindungsabschnitt und der Befestigungsabschnitt können aus einem Stück ausgebildet sein. Beispielsweise können der Abrisskantenabschnitt, der Verbindungsabschnitt und optional auch der Befestigungsabschnitt aus einer durchgängigen Materialbahn gebildet sein, beispielsweise einer Folie. Die Materialbahn kann eine konstante Dicke aufweisen. Zusätzlich oder alternativ können zumindest der Abrisskantenabschnitt und der Verbindungsabschnitt ein flexibles Material aufweisen oder aus einem solchen hergestellt sein. Das flexible Material kann beispielsweise PVC, einem elastomeren Kunststoff, Silikon, ein thermoplastische elastomeren, ein Nano-Verbundstoff oder ein textiles Material, beispielsweise Ripstop, sein.

Die Bewegbarkeit und/oder die Ruheposition und/oder die Ruheorientierung zumindest eines Abrisskantenabschnitts kann einstellbar sein.

Eine Steifigkeit, insbesondere eine Biegesteifigkeit, des Verbindungsabschnitts, beispielsweise des dünnwandigen Abschnitts, kann zumindest lokal verstellbar oder einstellbar sein.

Der Verbindungsabschnitt und/oder der Abrisskantenabschnitt kann Luftkammern aufweisen. Die Luftkammern können mit Druckluft befüllbar sein. Die Steifigkeit des Verbindungsabschnitts kann über den Luftdruck in den Luftkammern einstellbar sein. Die Luftkammern können manuell mittels einer Luftpumpe befüllbar sein. Alternativ oder zusätzlich kann eine elektrische Pumpe vorgesehen sein, um die Luftkammern mit Druckluft zu befüllen. Die elektrische Pumpe kann über ein automatisches Regelungssystem ansteuerbar sein, um im Betrieb des Wassersportgeräts den Luftdruck zu verändern.

Der Verbindungsabschnitt kann Taschen zur Aufnahme von Verstärkungselementen aufweisen. Derartige Verstärkungselementen können beispielsweise Verstärkungsstäbe oder Verstärkungsplättchen aufweisen.

Die hydrodynamische Wirkvorrichtung kann ferner zumindest einen Aktuator zum aktiven Verstellen der Position oder Orientierung des Abrisskantenabschnitts relativ zu dem Befestigungsabschnitt oder zum aktiven Verstellen der Steifigkeit des Verbindungsabschnitts aufweisen. Optional kann die Wirkvorrichtung eine Steuerungseinheit aufweisen, die den Aktuator basierend auf Strömungsinformationen ansteuern kann. Die Wirkvorrichtung kann Sensoren aufweisen, beispielsweise Strömungssensoren und/oder Drucksensoren und/oder Geschwindigkeitssensoren, wobei die Sensoren beispielsweise im Verbindungsabschnitt vorgesehen sein können. Die Sensoren können dazu eingerichtet sein, in Echtzeit Daten über die Wassereigenschaften, beispielsweise die Wasserströmung, und die Performance des Wassersportgeräts zu erhalten. Alternativ oder zusätzlich kann die Steuerungseinheit dazu eingerichtet sein, den Aktuator basierend auf den mit den Sensoren gewonnenen Informationen automatisch anzusteuern, um den Abrisskantenabschnitt einzustellen. Die Steuerungseinheit kann über Funk manuell durch einen Benutzer eingestellt werden oder instruiert werden. Alternativ oder zusätzlich kann die Steuerungseinheit dazu eingerichtet sein, die Einstellungen des Abrisskantenabschnitts basierend auf vordefinierten Profilen zu ändern, die durch einen Benutzer wählbar sind. Alternativ oder zusätzlich kann die Steuerungseinheit dazu eingerichtet sein, basierend auf den erfassten Sensordaten Empfehlungen für die Einstellung des Abrisskantenabschnitts an einen Benutzer auszugeben.

Der Befestigungsabschnitt kann einen Verbindungspartner eines Schnellwechselsystems aufweisen. Das Schnellwechselsystem kann für eine werkzeuglose Befestigung der Wirkvorrichtung am Schwimmkörper und eine werkzeuglose Entfernung der Wirkvorrichtung vom Schwimmkörper eingerichtet sein. Der Verbindungspartner kann ein Partner einer Rastverbindung, ein Partner einer Magnetverbindung, ein Partner eines Klettverschlusses oder ein Partner einer Klemmverbindung sein.

Offenbart ist ferner ein aufblasbares Wassersportgerät mit einem aufblasbaren Schwimmkörper und einer hydrodynamischen Wirkvorrichtung, wobei die hydrodynamische Wirkvorrichtung am Schwimmkörper befestigt ist. Die hydrodynamische Wirkvorrichtung kann an den Schwimmkörper geklebt sein. Die hydrodynamische Wirkvorrichtung kann ein oder mehrere Merkmale aufweisen, wie sie bereits zuvor in Verbindung mit hydrodynamischen Wirkvorrichtungen beschrieben wurden.

Das Wassersportgerät kann zwei oder mehrere hydrodynamische Wirkvorrichtungen aufweise. Die hydrodynamischen Wirkvorrichtungen können nebeneinander entlang des Hecks des Schwimmkörpers vorgesehen sein. Die einzelnen Abrisskantenabschnitte können individuell einstellbar ausgebildet sein. Die einzelnen Abrisskantenabschnitte können Teil eines modularen Systems sein, bei dem verschiedene Abrisskanten-Module je nach Bedarf ausgetauscht werden können, wobei die einzelnen Module unterschiedliche Formen, Größen und Materialien aufweisen können und alleine oder in Kombination mit anderen Modulen unterschiedliche Fahreigenschaften bewirken können.

Der Schwimmkörper kann einen Boden mit einer Bodenfläche, und eine umlaufende abgerundete Kante aufweisen. Der hydrodynamischen Wirkabschnitt kann so am hinteren Endabschnitt des Schwimmkörpers und/oder am hinteren Ende der Bodenfläche vorgesehen sein, dass der Wirkabschnitt die Bodenfläche in den Bereich der abgerundeten Kante verlängert, beispielsweise derart, dass sich der Abstand zwischen der abgerundeten Kante und dem hydrodynamischen Wirkabschnitt in Rückwärtsrichtung des Schwimmkörpers vergrößert, und/oder dass zwischen der abgerundeten Kante und dem Wirkabschnitt ein Raum gebildet ist.

Der Abrisskantenabschnitt kann sich durchgängig von einer Seite des Schwimmkörpers zur anderen Seite des Schwimmkörpers erstrecken. Zusätzlich oder alternativ kann er auch an der Seite selbst hochgezogen ausgeführt sein. Alternativ oder zusätzlich kann die Wirkvorrichtung oder zumindest der Abrisskantenabschnitt sichelförmig ausgebildet sein.

Das Wassersportgerät kann ferner einen Befestigungsabschnitt zur Befestigung einer Hydrofoil-Einheit aufweisen. Genauer gesagt kann der Schwimmkörper einen Befestigungsabschnitt zur Befestigung der Hydrofoil-Einheit aufweisen. Die Hydrofoil-Einheit kann einen Mast, eine Rumpfanordnung, einen vorderen Flügel, einen hinteren Flügel und eine Antriebsvorrichtung aufweisen. Der Befestigungsabschnitt kann zur Befestigung des Masts der Hydrofoil-Einheit ausgebildet sein.

### KURZBESCHREIBUNG DER ZEICHNUNGEN

Die Erfindung wird unter Bezugnahmen auf die beigefügten Figuren beschrieben.
Fig. 1 zeigt eine Ansicht auf ein Hydrofoil-Wassersportgeräts nach einer Ausführungsform von schräg unten.
Fig. 2 zeigt eine Ansicht von hinten auf einen hinteren unteren Bereich des in Fig. 1 gezeigten Hydrofoil-Wassersportgeräts.
Fig. 3 zeigt eine Ansicht von unten auf einen Heckbereich des in den Figuren 1 und 2 gezeigten Hydrofoil-Wassersportgeräts.
Fig. 4 zeigt eine Ansicht von unten auf einen Heckbereich eines Hydrofoil-Wassersportgeräts gemäß einer weiteren Ausführungsform.
Fig. 5 zeigt eine Seitenansicht von rechts auf einen Heckbereich eines Hydrofoil-Wassersportgeräts gemäß einer Ausführungsform.

Die Figuren sind schematisch und nicht maßstabsgetreu. Gleiche Bezugszeichen werden für gleiche Elemente verwendet.

### DETAILLIERTE BESCHREIBUNG

Ausführungsformen werden unter Bezugnahme auf die Figuren beschrieben.

In Fig. 1 ist beispielhaft ein Hydrofoil-Wassersportgerät 1 gezeigt. Obwohl in den Ausführungsformen ein Hydrofoil-Wassersportgerät 1 beschrieben ist, kann die Erfindung auch in Verbindung mit anderen Wassersportgeräten verwendet werden, die nicht als Hydrofoil-Wassersportgerät ausgebildet sind.

Das Wassersportgerät 1 weist einen Schwimmkörper 10 auf. Der Schwimmkörper 10 kann als Surfbrett ausgebildet sein. Der Schwimmkörper 10 ist aufblasbar ausgebildet. Mit anderen Worten, wenigstens ein Teil des Schwimmkörpers ist aufblasbar ausgestaltet. Der Schwimmkörper 10 weist zumindest eine Luftkammer auf, welche mit Druckluft befüllt werden kann, um die Schwimmfähigkeit des Schwimmkörpers 10 bereitzustellen. Der Schwimmkörper 10 kann plattenartig oder brettartig ausgebildet sein. Der Schwimmkörper 10 hat auf seiner Unterseite einen Boden 12 mit einer Bodenfläche14. Der Boden 12 gelangt beim Betrieb des Wassersportgeräts 1 in Kontakt mit Wasser.

Obwohl nicht in Fig. 1 dargestellt, weist das Wassersportgerät 1 auf seiner Oberseite eine Standfläche auf, auf welcher ein Nutzer des Wassersportgeräts im Betrieb aufrecht stehen kann, sitzen, liegen oder knien kann.

An der Oberseite des Schwimmkörpers 10 kann eine Haltestruktur vorgesehen sein, an der sich der Nutzer festhalten kann. Diese Haltestruktur kann starr sein und beispielsweise eine Säule aufweisen, die an einem Ende an den Schwimmkörper 10 gekoppelt ist. Die Haltestruktur kann ferner einen Haltegriff aufweisen, der beispielsweise an einem Ende der Säule vorgesehen ist, das entgegengesetzt zu dem Ende ist, das an den Schwimmkörper 10 gekoppelt ist. Das Wasserportgerät 1 kann somit in der Art eines Scooters aufgebaut sein, obwohl dies nicht näher dargestellt ist.

Das Wassersportgerät 1 kann eine Hydrofoil-Einheit aufweisen. Ein solches Wassersportgerät 1 kann als Hydrofoil-Wassersportgerät bezeichnet werden. Die Hydrofoil-Einheit weist einen Mast 30, eine Rumpfanordnung 40, einen vorderen Flügel 50 und einen hinteren Flügel 60 auf. Optional kann die Hydrofoil-Einheit eine Antriebsabschnitt 70 aufweisen. Obwohl in den Ausführungsformen eine Antriebseinheit 70 gezeigt ist, kann gemäß einer Modifikation auch ein Hydrofoil-Wassersportgerät ohne Antriebseinheit 70 vorgesehen sein.

Der Mast 30 ist an seinem oberen Ende abnehmbar an dem Schwimmkörper 10 befestigt. Wie in den Figuren 3 und 4 gezeigt, hat der Schwimmkörper 10 einen Befestigungsabschnitt 80, an welchem der Mast 30 an dem Schwimmkörper 10 befestigt werden kann.

Die Rumpfanordnung 40 kann am unteren Ende des Masts 30 befestigt sein. Die Rumpfanordnung 40 kann den vorderen Flügel 50, den hinteren Flügel 60 und die Antriebsvorrichtung 70 tragen. Der vordere Flügel 50 und der hintere Flügel 60 können abnehmbar an der Rumpfanordnung 40 angebracht sein. Die Rumpfanordnung 40 kann Komponenten der Antriebsvorrichtung 70 tragen, beispielsweise eine Antriebsvorrichtung, wie einen Propeller oder Impeller, und einen Elektromotor zum Antreiben der Antriebsvorrichtung. Der Elektromotor kann über nicht näher dargestellt Kabel mit einer Steuereinrichtung verbunden sein. Die Steuereinrichtung kann im Schwimmkörper angeordnet sein. Die Steuereinrichtung kann im oder am Mast angeordnet sein.

Ferner weist der Schwimmkörper 10 eine Batterie als Stromversorgung auf.

Obwohl nicht näher dargestellt, kann das Wassersportgerät 1 mit einer Fernbedienung betätigbar ausgebildet sein, die der Nutzer in der Hand halten kann. Die Fernbedienung kann drahtlos mit der Steuereinrichtung gekoppelt sein, um an der Fernbedienung erzeugte Signale an die Steuereinrichtung zu übertragen.

Der Schwimmkörper 10 weist ein vorderes Ende 20 und ein hinteres Ende 18 auf. Ein den Schwimmkörper 10 umgebender Rand ist durch eine abgerundete Kante 16 gebildet. Die Rundung der Kante 16 ist dem aufblasbaren Aufbau geschuldet.

An seinem hinteren Ende 20 weist der Schwimmkörper 10 eine hydrodynamische Wirkvorrichtung 100 auf. Diese Wirkvorrichtung 100 kann, wie in den Figuren 1 bis 5 gezeigt, hinten unten am Schwimmkörper 10 vorgesehen sein.

Die Wirkvorrichtung 100 kann so ausgebildet sein, dass an der Hinterkante des Schwimmkörpers 10 ein Wasserströmungsabriss zumindest bereichsweise definierter erfolgt oder bewirkt wird.

Die Wirkvorrichtung 100 kann einen dünnwandigen, elastisch oder plastisch verformbaren oder flexiblen Abschnitt 108 aufweisen, der zum Teil an der Bodenfläche 14 des Schwimmkörpers 10 angebracht ist und sich über das Ende der Bodenfläche hinaus erstreckt, sozusagen die Außenfläche des Schwimmkörpers 10 oder die Bodenfläche 14 abweichend von der sich an die Bodenfläche anschließenden abgerundete Fläche der abgerundeten Kante verlängert.

Genauer kann die Wirkvorrichtung 100 einen Befestigungsabschnitt 102 aufweisen, der an die Bodenfläche 14 des Schwimmkörpers 10 flächig geklebt ist oder auf andere Weise an der Bodenfläche 14 befestigt ist, beispielsweise mittels einer Schnellverbindung. In Fig. 3 sind möglich Verbindungspartner 103 einer Schnellverbindung an der Wirkvorrichtung 100 angedeutet.

Die Wirkvorrichtung kann einen Abrisskantenabschnitt 104 oder eine Abrisskante aufweisen. Die Abrisskante ist eine Kante, an der die Wasserströmung vom Schwimmkörper 10 abreißt. Von diesem Befestigungsabschnitt 102 erstreckt sich ein Verbindungsabschnitt 106 nach hinten, und zwar derart, dass dieser vom Schwimmkörper 10 nach hinten weg steht, wie in Fig. 5 gut zu erkennen ist. Der Abrisskantenabschnitt 104 ist am freien Ende des Verbindungsabschnitts 106 vorgesehen. Wie in Fig. 5 ersichtlich, kann die Wirkvorrichtung 100 in der Art eines Kragarms ausgebildet sein. Zwischen der Wirkvorrichtung 100 und der abgerundeten Kante 16 ist ein Zwischenraum gebildet. Die Wirkvorrichtung 100 verhindert somit, dass Wasser entlang der abgerundeten Kante 16 strömt und ein Ablösen oder Abheben des Schwimmkörpers 10 von der Wasseroberfläche erschwert. Durch die Wirkvorrichtung 100 wird vielmehr dafür gesorgt, dass die Wasserströmung am hinteren Ende des Schwimmkörpers definiert abreißt.

Da die Wirkvorrichtung 100 flexibel oder verformbar ausgebildet ist und der Abrisskantenabschnitt 104 gewissermaßen hinter dem Schwimmkörper hergezogen wird und relativ zu dem Befestigungsabschnitt 102 bewegbar ist, kann sich die Wirkvorrichtung 100 in Strömungsrichtung des am Schwimmkörper vorbeiströmenden Wassers ausrichten. Die Wirkvorrichtung kann dabei so ausgestaltet sein, dass durch die Wirkvorrichtung kein nennenswertes Hindernis für die Wasserströmung entlang des Schwimmkörpers geschaffen wird, sondern auch bei unterschiedlichen Anstellwinkeln des Schwimmkörpers 10 auf dem Wasser keine entgegenwirkende Reaktionskraft an der Wirkvorrichtung 100 erzeugt wird.

Die Wirkvorrichtung 100 kann über die gesamte Breite des hinteren Endes 18 des Schwimmkörpers 10 vorgesehen sein, wie beispielsweise in den Figuren 1, 2 und 3 gut zu erkennen ist.

Die Wirkvorrichtung 100 kann derart konfiguriert sein, dass deren Steifigkeit und/oder Biegbarkeit einstellbar ist.

Die Wirkvorrichtung 100 kann eine oder mehrere Luftkammern 112 aufweisen, beispielsweise im Verbindungsabschnitt 106. Die Steifigkeit oder Biegbarkeit der Wirkvorrichtung 100 kann demnach durch Änderung des Luftdrucks in einer Luftkammer 112 geändert werden. Die Luftkammer kann mit einer nicht näher dargestellten elektrischen Pumpe verbunden sein, die den Luftdruck im Betrieb des Wassersportgeräts 1 einstellen kann. Die Luftkammer kann vor dem Betrieb des Wassersportgeräts 1 durch einen Nutzer mit Druck beaufschlagt werden, beispielsweise mit einer manuel betätigbaren Luftpumpe.

Die Wirkvorrichtung 100 kann eine Tasche 114 zur Aufnahme eines Verstärkungselements 116 aufweisen. Es können Verstärkungselement 116 mit unterschiedlichen Steifigkeiten vorgesehen sein und wahlweise in die Tasche 114 eingesetzt werden.

Die Wirkvorrichtung 100 kann aus einer einzigen Materialbahn 110 gebildet sein.

Mehrere Wirkvorrichtungen 100 können am Wassersportgerät 100 vorgesehen sein. In Fig. 4 ist beispielhaft eine Anordnung gezeigt, bei der zwei Wirkvorrichtungen 100 am hinteren Ende 18 des Schwimmkörpers 10 vorgesehen sind. Diese Wirkvorrichtungen 100 sind unabhängig voneinander und können mit unterschiedlichen Steifigkeiten konfiguriert werden.

### BEZUGSZEICHEN

| | | | |
|---|---|---|---|
| 1 | Wassersportgerät | 102 | Befestigungsabschnitt |
| 10 | Schwimmkörper | 103 | Verbindungspartner |
| 12 | Boden | 104 | Abrisskantenabschnitt |
| 14 | Bodenfläche | 106 | Verbindungsabschnitt |
| 16 | Kante | 108 | Dünnwandiger Abschnitt |
| 18 | Hinteres Ende | 110 | Materialbahn |
| 20 | Vorderes Ende | 112 | Luftkammer |
| 30 | Mast | 114 | Tasche |
| 40 | Rumpfanordnung | 116 | Verstärkungselement |
| 50 | Vorderer Flügel | | |
| 60 | Hinterer Flügel | | |
| 70 | Antriebsabschnitt | | |
| 80 | Befestigungsabschnitt | | |
| 100 | Hydrodynamische Wirkvorrichtung | | |

## Patentansprüche

1. Hydrodynamische Wirkvorrichtung (100) für einen Schwimmkörper (10) eines aufblasbaren Wassersportgeräts (1), mit
einem Befestigungsabschnitt (102) zur Befestigung der hydrodynamischen Wirkvorrichtung (100) am hinteren Ende (18) des Schwimmkörpers (10), beispielsweise an einem Boden (12) des Schwimmkörpers (10), und
wenigstens einem relativ zu dem Befestigungsabschnitt (102) bewegbaren Abrisskantenabschnitt (104), welcher beim Bewegen des Schwimmkörpers (10) auf der Wasseroberfläche in Kontakt mit Wasser ist, um zumindest am hinteren Ende (18) des Schwimmkörpers (10) einen verbesserten Strömungsabriss zu bewirken.

2. Hydrodynamische Wirkvorrichtung (100) nach Anspruch 1, wobei der Abrisskantenabschnitt (104) so konfiguriert ist, dass dieser durch die am Schwimmkörper (10) und/oder am Befestigungsabschnitt (102) herrschende Strömung bewegbar und/oder orientierbar ist, wobei die hydrodynamische Wirkvorrichtung (100) fahnenartig und/oder in der Art einer Lasche ausgebildet sein kann.

3. Hydrodynamische Wirkvorrichtung (100) nach einem der vorhergehenden Ansprüche, ferner mit einem flexiblen Verbindungsabschnitt (106), der den Abrisskantenabschnitt (104) und den Befestigungsabschnitt (102) verbindet, wobei der bewegbare Abrisskantenabschnitt (104) durch Verformung, insbesondere elastische Verformung, des Verbindungsabschnitts (106) relativ zu dem Befestigungsabschnitt (102) bewegbar ist, wobei der Verbindungsabschnitt (106) einen dünnwandigen Abschnitt (108) aufweisen kann oder als dünnwandiger Abschnitt ausgebildet sein kann, wobei der dünnwandige Abschnitt (108) derart am Schwimmkörper (10) anbringbar sein kann, dass der dünnwandige Abschnitt (108) eine Bodenfläche (14) des Schwimmkörpers (10) verlängert, und/oder wobei der dünnwandige Abschnitt (108) derart am Schwimmkörper (10) anbringbar ist, dass dieser in Rückwärtsrichtung des Schwimmkörpers vom Heck des Schwimmkörpers in der Art eines Kragarms vorsteht, und/oder wobei der Abrisskantenabschnitt (104) und der Verbindungsabschnitt (106) in der Art eines Kragarms vom Befestigungsabschnitt (102) wegragen kann, und/oder wobei zumindest der Abrisskantenabschnitt (104) und der Verbindungsabschnitt (106) biegeschlaff oder forminstabil ausgebildet sein können.

4. Hydrodynamische Wirkvorrichtung (100) nach Anspruch 3, wobei zumindest der Abrisskantenabschnitt (104) und der Verbindungsabschnitt (106), optional auch zusätzlich der Befestigungsabschnitt (102), aus einem Stück ausgebildet sind, beispielsweise aus einer einzigen durchgängigen Materialbahn (110), beispielsweise einer Folie, wobei die Materialbahn eine konstante Dicke aufweisen kann, und/oder wobei zumindest der Abrisskantenabschnitt (104) und der Verbindungsabschnitt (106) ein flexibles Material aufweisen oder aus einem solchen hergestellt sind, beispielsweise PVC, einem elastomeren Kunststoff, Silikon, einem thermoplastischen Elastomer, einem Nano-Verbundstoff oder einem textilen Material, beispielsweise Ripstop.

5. Hydrodynamische Wirkvorrichtung (100) nach Anspruch 3, wobei die Bewegbarkeit und/oder die Ruheposition und/oder die Ruheorientierung zumindest eines Abrisskantenabschnitts (104) einstellbar ist.

6. Hydrodynamische Wirkvorrichtung (100) nach Anspruch 5, wobei eine Steifigkeit, insbesondere eine Biegesteifigkeit, des Verbindungsabschnitts (106), beispielsweise des dünnwandigen Abschnitts (108), zumindest lokal verstellbar ist.

7. Hydrodynamische Wirkvorrichtung (100) nach Anspruch 6, wobei der Verbindungsabschnitt (106) Luftkammern (112) aufweist, die mit Druckluft befüllbar sind, wobei die Steifigkeit des Verbindungsabschnitts (106) über den Luftdruck in den Luftkammern (112) einstellbar ist, wobei die Luftkammern manuell mittels einer Luftpumpe befüllbar sein können oder wobei ferner eine elektrische Pumpe vorgesehen sein kann, wobei die elektrische Pumpe über ein automatisches Regelungssystem ansteuerbar sein kann.

8. Hydrodynamische Wirkvorrichtung (100) nach Anspruch 6, wobei der Verbindungsabschnitt (106) Taschen zur Aufnahme von Verstärkungselementen (116), beispielsweise Verstärkungsstäben oder Verstärkungsplättchen, aufweist.

9. Hydrodynamische Wirkvorrichtung (100) nach einem der Ansprüche 3 bis 8, ferner mit zumindest einem Aktuator zum aktiven Verstellen der Position oder Orientierung des Abrisskantenabschnitts (104) relativ zu dem Befestigungsabschnitt (102) oder zum aktiven Verstellen der Steifigkeit des Verbindungsabschnitts, und optional einer Steuerungseinheit, die den Aktuator basierend auf Strömungsinformationen ansteuert, wobei die Wirkvorrichtung (100) Sensoren aufweisen kann, beispielsweise Strömungssensoren und/oder Drucksensoren und/oder Geschwindigkeitssensoren, beispielsweise im Verbindungsabschnitt (106), wobei die Sensoren eingerichtet sein können, um in Echtzeit Daten über die Wasserströmung und die Performance des Wassersportgerät (1) zu erhalten, und/oder wobei die Steuerungseinheit dazu eingerichtet sein kann, den Aktuator basierend auf den mit den Sensoren gewonnenen Informationen automatisch anzusteuern, um den Abrisskantenabschnitt (104) einzustellen, wobei die Steuerungseinheit über Funk manuell durch einen Benutzer eingestellt werden kann und/oder wobei die Steuerungseinheit dazu eingerichtet sein kann, die Einstellungen des Abrisskantenabschnitts (104) basierend auf vordefinierten Profilen zu ändern, die durch einen Benutzer wählbar sind, und/oder wobei die Steuerungseinheit dazu eingerichtet sein kann, basierend auf den erfassten Sensordaten Empfehlungen für die Einstellung des Abrisskantenabschnitts (104) an einen Nutzer auszugeben.

10. Hydrodynamische Wirkvorrichtung (100) nach einem der vorhergehenden Ansprüche, wobei der Befestigungsabschnitt (102) einen Verbindungspartner (103) eines Schnellwechselsystems aufweist, wobei das Schnellwechselsystem für eine werkzeuglose Befestigung der Wirkvorrichtung (100) am Schwimmkörper (10) und eine werkzeuglose Entfernung der Wirkvorrichtung (100) vom Schwimmkörper (10) eingerichtet sein kann, wobei der Verbindungspartner (103) ein Partner einer Rastverbindung, ein Partner einer Magnetverbindung, ein Partner eines Klettverschlusses, oder ein Partner einer Klemmverbindung sein kann.

11. Aufblasbares Wassersportgerät (1) mit,
einem aufblasbaren Schwimmkörper (10), und
einer hydrodynamischen Wirkvorrichtung (100) nach einem der vorhergehenden Ansprüche,
wobei die hydrodynamische Wirkvorrichtung (100) am Schwimmkörper befestigt ist, beispielsweise an den Schwimmkörper geklebt ist.

12. Wassersportgerät (1) nach Anspruch 11, ferner mit zwei oder mehr hydrodynamischen Wirkvorrichtungen (100), die nebeneinander entlang des Hecks des Schwimmkörpers (10) vorgesehen sind, wobei optional die einzelnen Abrisskantenabschnitte (104) individuell einstellbar ausgebildet sind, beispielsweise in der in den Ansprüchen 5 bis 9 beschriebenen Art und Weise, und/oder die einzelnen Abrisskantenabschnitte (104) Teil eines modularen Systems sein können, bei dem verschiedene Abrisskanten-Module je nach Bedarf ausgetauscht werden können, wobei die einzelnen Module unterschiedliche Formen, Größen und Materialien aufweisen können, und alleine oder in Kombination mit anderen Modulen unterschiedliche Fahreigenschaften bewirken.

13. Wassersportgerät (1) nach Anspruch 12, wobei der Schwimmkörper (10) einen Boden (12) mit einer Bodenfläche (14) und eine umlaufende abgerundete Kante (16) aufweist, wobei der hydrodynamische Wirkabschnitt (100) so am hinteren Endabschnitt des Schwimmkörpers (10) und/oder am hinteren Ende (18) der Bodenfläche (14) vorgesehen ist, dass der Wirkabschnitt (100) die Bodenfläche (14) in den Bereich der abgerundeten Kante (16) verlängert, beispielsweise derart, dass sich der Abstand zwischen der abgerundeten Kante (16) und dem hydrodynamischen Wirkabschnitt (100) in Rückwärtsrichtung des Schwimmkörpers (10) vergrößert, und/oder dass zwischen der abgerundeten Kante (16) und dem Wirkabschnitt (100) ein Raum (120) gebildet ist.

14. Wassersportgerät (1) nach Anspruch 13, wobei sich der Abrisskantenabschnitt (104) durchgängig von einer Seite des Schwimmkörpers (10) zur anderen Seite des Schwimmkörpers (10) erstreckt, und/oder wobei die Wirkvorrichtung (100) oder zumindest der Abrisskantenabschnitt (104) sichelförmig ausgebildet ist und/oder die Wirkvorrichtung (100) oder zumindest der Abrisskantenabschnitt (104) sich an den Seiten von unten nach oben erstreckt.

15. Wassersportgerät (1) nach einem der Ansprüche 11 bis 14, ferner mit einem Befestigungsabschnitt (80) zur Befestigung einer Hydrofoil-Einheit, wobei die Hydrofoil-Einheit einen Mast (30), eine Rumpfanordnung (40), einen vorderen Flügel (50), einen hinteren Flügel (60) und optional eine Antriebsvorrichtung (80) aufweisen kann, wobei der Befestigungsabschnitt (80) zur Befestigung eines Masts (30) der Hydrofoil-Einheit ausgebildet ist.
